# EUROPÄISCHE PATENTANMELDUNG

(11) **EP 4 748 247 A1**
(43) Veröffentlichungstag der Anmeldung: **27.05.2026**
(21) Anmeldenummer: 25218436.1
(22) Anmeldetag: 25.11.2025
(51) Int. Cl.: A24D 3/04, A24D 3/18, A24F 7/02, A24F 7/04

(54) **MUNDSTÜCK MIT AUSTAUSCHBAREM AKTIVKOHLEFILTER FÜR RAUCHTECHNOLOGIE**

(30) Priorität: 25.11.2024 CH 12752024
(71) Anmelder: Changer Yazici, 9100 Herisau (CH)
(72) Erfinder: Yazici, Burak, 9100 Herisau (CH)
(74) Vertreter: PPR AG

(57) **Zusammenfassung**

Die Erfindung betrifft ein Mundstück (50) für die Rauchtechnologie, insbesondere für selbstgedrehten Tabak und Cannabis (CBD), das eine austauschbare (Aktivkohle)-Filterfunktion bietet. Das Mundstück (50) besteht aus einer Papierhülse (51), einem integrierten Keramikstopper (52) und einem austauschbaren (Aktivkohle)-Filter. Der Keramikstopper (52) verhindert das vollständige Eindringen des Filters in die Hülse, schafft eine Luftschicht zwischen Rauchmaterial und Filter (60) und ermöglicht eine gleichmäßige Luftzirkulation. Das modulare Design erlaubt einen einfachen Austausch des Filters (60), was die Nutzung hygienischer und kostengünstiger macht.

## Beschreibung

### Technisches Gebiet

Die vorliegende Erfindung betrifft den Bereich der Rauchtechnologie, insbesondere ein innovatives Mundstück für den Einsatz beim Rauchen von selbstgedrehtem Tabak und Cannabis (CBD), das eine austauschbare Aktivkohlefilterfunktion bietet.

### Stand der Technik

Herkömmliche Rauchutensiliendesigns für selbstgedrehten Tabak und Cannabis (CBD) verwenden oft fest integrierte Aktivkohlefilter. Diese Filter neigen dazu, sich schnell zu verstopfen, was den Rauchgenuss beeinträchtigt und oft zum vorzeitigen Austausch des gesamten Rauchutensils führt. Der bekannte Stand der Technik gibt darüber keine Anleitung. Zwar gibt es Zigaretten ohne Filter, z.B. Papyrossi, bei denen der Filter nicht verstopfen kann, dafür aber schädliche Rauchprodukte inhaliert werden. Beispiele aus dem Stand der Technik, die alle nicht das Problem des Verstopfens eines Filters mittels Keramikstopper behandeln sind: WO2014/096291A2, DE4107025A1, WO2012/064735A2 und WO2013/000967A1.

### Aufgabe der Erfindung

Die Aufgabe der Erfindung besteht darin, ein verbessertes Mundstück zu schaffen, das eine einfache Handhabung und einen effektiven Austausch des Aktivkohlefilters ermöglicht, um eine kontinuierliche und ungestörte Nutzung zu gewährleisten.

### Offenbarung der Erfindung

Die Erfindung löst diese Aufgabe durch ein Mundstück, das aus drei Hauptkomponenten besteht: einer Papierhülse, einem integrierten Keramikstopper und einem austauschbaren Aktivkohlefilter.

Die Papierhülse kann auch aus Karton hergestellt sein. Der Keramikstopper kann auch aus einem anderen Material hergestellt werden, das feuerbeständig ist und sich gut in eine Papierhülse einkleben lässt.

Die Papierhülse bildet die Basisstruktur des Mundstücks. An einem Ende dieser Hülse, die dem raucherzeugenden Material zugewandt ist, ist der Keramikstopper integriert, der das Eindringen des Aktivkohlefilters in die Hülse kontrolliert. Der Stopper verhindert, dass der Filter vollständig in die Hülse hineinragt, wodurch der Filter nach Gebrauch leicht herausgezogen und ausgetauscht werden kann.

Der Keramikstopper bietet mehrere Vorteile:
Er verhindert den direkten Kontakt zwischen dem Rauchmaterial und dem Aktivkohlefilter.
Er schafft im Rauchkanal eine Luftschicht, die zur Verringerung der Verstopfungsgefahr des Filters beiträgt.
Er fungiert als Barriere für eine gleichmäßige Luftzirkulation, was den Konsumkomfort optimiert.

Die Verwendung von Keramik als Material für den Stopper gewährleistet Hitzebeständigkeit, Sicherheit und Langlebigkeit des Mundstücks unter den hohen Temperaturen des Rauchens.

### Ausführliche Beschreibung mindestens eines Ausführungsbeispiels

In einer bevorzugten Ausführungsform besteht das Mundstück aus einer präzise gedrehten Papierhülse, in die an einem Ende ein Keramikstopper integriert ist. Der Aktivkohlefilter wird in die Hülse eingeführt, wobei der Keramikstopper verhindert, dass der Filter vollständig in die Hülse hineinragt.

Der Keramikstopper ist so gestaltet, dass er eine optimale Distanz zwischen dem Rauchmaterial und dem Aktivkohlefilter gewährleistet. Diese Distanz schafft eine Luftschicht, die zur Verringerung der Verstopfungsgefahr des Filters beiträgt und gleichzeitig eine gleichmäßige Luftzirkulation ermöglicht.

Das modulare Design ermöglicht es dem Benutzer, den Aktivkohlefilter bei Bedarf einfach zu entfernen und auszutauschen, ohne das gesamte Mundstück ersetzen zu müssen.

Der Austausch des Aktivkohlefilters im Mundstück ist dank des innovativen Designs einfach und benutzerfreundlich gestaltet. Der Prozess lässt sich wie folgt beschreiben:

### Aufbau des Mundstücks

Das Mundstück besteht aus drei Hauptkomponenten:
Eine Papierhülse (kann auch aus Karton sein)
Ein integrierter Keramikstopper, (kann auch aus einem anderen Material sein, sofern dieses feuerbeständig ist).
Ein austauschbarer Aktivkohlefilter (könnte auch ein anderer geeigneter Filter sein)

### Austauschprozess

### Entfernen des alten Filters:

Der Aktivkohlefilter ist so konzipiert, dass er in der Papierhülse nur leicht klemmt und im eingesetzten Zustand die Hülse überragt, d.h. dort gut gefasst werden kann. Dies ermöglicht es dem Benutzer, den gebrauchten Filter einfach mit den Fingern aus der Hülse herauszuziehen.

### Vorbereitung zum Einsetzen:

Der Keramikstopper ist am Ende der Papierhülse integriert, das dem raucherzeugenden Material zugewandt ist1
Dieser Stopper dient als Anschlag und begrenzt die Eindringtiefe des neuen Filters.

### Einsetzen des neuen Filters:

Der neue Aktivkohlefilter wird in die Papierhülse eingeführt. Der Keramikstopper verhindert, dass der Filter vollständig in die Hülse hineinragt.

### Positionierung:

Im montierten Zustand ragt der Filter so weit aus der Papier- oder Kartonhülse heraus, dass er leicht erfasst und bei Bedarf wieder entfernt oder ausgewechselt werden kann.

### Vorteile des Designs

Der Keramikstopper schafft eine optimale Distanz zwischen dem Rauchmaterial und dem Aktivkohlefilter
Diese Distanz erzeugt eine Luftschicht, die zur Verringerung der Verstopfungsgefahr des Filters beiträgt und gleichzeitig eine gleichmäßige Luftzirkulation ermöglicht.

Das modulare Design erlaubt es dem Benutzer, den Aktivkohlefilter bei Bedarf einfach zu entfernen und auszutauschen, ohne das gesamte Mundstück ersetzen zu müssen.

Durch dieses benutzerfreundliche Design wird der Austauschprozess des Aktivkohlefilters erheblich vereinfacht, was zu einer hygienischeren und kostengünstigeren Nutzung des Mundstücks führt.

### Figurenbeschreibung

- Figur 1: zeigt eine schematische Seitenansicht eines Mundstücks 50 aus der Sicht eines Mundes. Es besteht aus einem zylindrischen Körper, der als Papier- oder Kartonhülse 51 ausgebildet ist, die Hülse 51 erstreckt sich in Richtung des raucherzeugenden Materials, das in einem Zigarettenpapier gewickelt wird, wobei die Hülse 51 mit dem Zigarettenpapier mit eingewickelt wird, so dass die Hülse 51 mit dem raucherzeugenden Material und dem Zigarettenpapier zu einer rauchbaren Einheit wird. In der Hülse 51 steckt ein zylindrischer Filter 60, der etwas herausragt und deshalb gut erfasst und allenfalls rausgezogen werden kann.
- Figur 2: präsentiert eine Draufsicht des Mundstücks 50 mit entferntem Filter 60.
- Figur 3: bietet eine perspektivische Ansicht des Mundstücks 50 aus der Sicht des raucherzeugenden Materials - also gegenüber Fig1 umgedreht. Diese dreidimensionale Darstellung zeigt deutlich die zylindrische Hülse 51 und den eingesetzten Filter 60. Im dem raucherzeugenden Material nächstliegenden Bereich der Hülse 51 ist ein ringförmiger Keramikstopper 52 eingesetzt, der einerseits einen Hohlraum (innerhalb des ringförmigen Keramikstoppers) schafft und andererseits verhindert, dass der Filter das raucherzeugende Material berührt. Man gewinnt durch diese Darstellung den Eindruck von der Gesamtform und den Proportionen des Ausführungsbeispiels.
- Figur 4: zeigt das Mundstück 50 gemäss Fig.3 jedoch mit entferntem Filter 60. Dies macht deutlich, dass ein Filter 60 auch entfernt, z.B. gereinigt, ausgewechselt und wieder eingesetzt werden kann, ohne das Mundstück selbst zu wechseln.
- Figur 5: stellt eine Detailansicht der Hülse 51 des Mundstücks 50 dar. In diesem vergrößerten Ausschnitt ist der Keramikstopper 52 von der anderen Zeit zu sehen. Er ist eingeklebt. Anstelle von Keramik kann auch ein anderes nichtbrennbares Material für den Ring 52 verwendet werden.
- Figur 6: zeigt Keramikstopper 52 und Hülse 51 getrennt, d.h. vor der Montage. In einem anderen Ausführungsbeispiel ist der Keramikstopper nicht eingeklebt, sondern lediglich - wie der Filter - eingesetzt.
- Figur 7: zeigt einen Schnitt durch die Hülse 51 und den Keramikstopper 52, der die spezielle spulenförmige Ausgestaltung des Keramikstoppers 52 von diesem Ausführungsbeispiel darstellt.
- Figur 8: zeigt den Aufbau von Fig.7 mit eingesetztem geschnittenen Filter 60. Der Filter 60 ist nur symbolisch dargestellt. Und kann (ausser seiner zylindrischen Form) auch anders aufgebaut sein, insbesondere mit Aktivkohlestücken befüllt sein.
- Figur 9: zeigt symbolisch das Mundstück 50 mit umwickeltem Zigarettenpapier 70.
- Figur 10: zeigt denselben Aufbau mit geschnittenem Filter 60.
- Figur 11: zeigt ein spezielles Ausführungsbeispiel eines Filters und einer Hülse mit den genauen Abmessungen in mm.
- Figur 12: zeigt den Detailaufbau dieses Aktivkohlefilters mit je einer porösen Kappe an den Enden des Filters, der rohrförmig aufgebaut ist und Aktivkohlekügelchen im Inneren des Filter-Rohres.
- Figur 13: zeigt die Abmessungen in mm einer Hülse mit eingesetztem Keramikstopper. Dabei ist zu erwähnen, dass anstelle einer Papier- oder Kartonhülse auch ein anderes Material verwendet werden könnte, z.B. Aluminium oder Holz z.B. Bambus o.dgl. Wobei in einem solchen Fall der Keramikstopper auch integriert ausgebildet sein kann. Die Patentansprüche sind in diesem Sinne breit auszulegen.
- Figur 14: zeigt die Abmessungen in mm eines Keramikstoppers eines Ausführungsbeispiels. Wie schon erwähnt kann auch dieses Material anders sein wie Keramik, wobei Feuerbeständigkeit des Materials bevorzugt ist.

### Technische Details

Das Mundstück besteht bei einem Ausführungsbeispiel aus drei Hauptkomponenten:
Eine Papierhülse, die auch aus Karton hergestellt sein kann
Ein integrierter Keramikstopper
Ein austauschbarer Aktivkohlefilter
Der Keramikstopper ist an einem Ende der Papierhülse integriert, das dem raucherzeugenden Material zugewandt ist. Er kontrolliert das Eindringen des Aktivkohlefilters in die Hülse und verhindert, dass der Filter vollständig hineinragt

Der Keramikstopper erfüllt mehrere Funktionen:
Er verhindert den direkten Kontakt zwischen Rauchmaterial und Aktivkohlefilter
Er schafft eine Luftschicht im Rauchkanal, die zur Verringerung der Verstopfungsgefahr des Filters beiträgt
Er fungiert als Barriere für eine gleichmäßige Luftzirkulation, was den Konsumkomfort optimiert
Das modulare Design ermöglicht es dem Benutzer, den Aktivkohlefilter bei Bedarf einfach zu entfernen und auszutauschen, ohne das gesamte Mundstück ersetzen zu müssen

## Patentansprüche

1. Mundstück (50) für Rauchtechnologie, **gekennzeichnet durch**:
eine Papierhülse (51);
einen an einem Ende der Papierhülse (51) integrierten Keramikstopper (52);
einen austauschbaren Filter (60) insbesondere Aktivkohlefilter, der in die Papierhülse (51) eingeführt wird, wobei der Keramikstopper (52) das vollständige Eindringen des Filters (60) in die Hülse (51) verhindert.

2. Mundstück (50) nach Anspruch 1, **dadurch gekennzeichnet, dass** der Keramikstopper (52) eine Luftschicht zwischen dem Rauchmaterial und dem Filter (60) bzw. Aktivkohlefilter für eine gleichmäßige Luftzirkulation schafft.

3. Mundstück (50) nach einem der vorhergehenden Ansprüche, **dadurch gekennzeichnet, dass** der Filter (60) bzw. Aktivkohlefilter in der Papierhülse (51) nur leicht klemmt und daher einfach austauschbar ist.

4. Mundstück (50) für selbstgerollte Zigaretten bestehend aus einer vorgefertigten Papier- oder Kartonhülse (51) für die Aufnahme eines Filters, **dadurch gekennzeichnet, dass** die Papier- oder Kartonhülse (51) an ihre im Betriebszustand dem raucherzeugenden Material zugewandten Seite einen Anschlag (52) umfasst, der die Eindringtiefe des Filters begrenzt und gleichzeitig einen Hohlraum zum raucherzeugenden Material schafft.

5. Mundstück (50) nach einem der vorhergehenden Ansprüche, **dadurch gekennzeichnet, dass** der Anschlag (52) aus Metall oder Keramik ausgebildet ist.

6. Mundstück (50) nach einem der vorhergehenden Ansprüche, **dadurch gekennzeichnet, dass** der Anschlag (52) ringförmig ist.

7. Mundstück nach einem der vorhergehenden Ansprüche, **dadurch gekennzeichnet, dass** der einsetzbare Filter (60) austauschbar ist und/oder im montierten Zustand aus der Papier- oder Kartonhülse (51) so weit herausragt, dass er erfasst und entfernt/ausgewechselt werden kann.

8. Mundstück (50) nach einem der vorhergehenden Ansprüche, **dadurch gekennzeichnet, dass** der Filter (60) ein austauschbarer Aktivkohlefilter ist.

9. Set für das Selbstdrehen von Zigaretten, **dadurch gekennzeichnet, dass** es folgendes umfasst: wenigstens ein Mundstück (50) nach einem der vorhergehenden Patentansprüche, wenigstens einen Filter (60) zum Einsetzen in das Mundstück (50) und wenigstens ein Zigarettenpapier (70) zum dauerhaften Umhüllen eines raucherzeugenden Materials und des Mundstücks (50).

10. Set nach Anspruch 9, **dadurch gekennzeichnet, dass** es zusätzlich Tabak und/oder Cannabis (CBD) umfasst.

11. Rauchwaren-Filterset für handgemachte Rauchartikel, ausgebildet zum Einrollen in ein Zigarettenpapier (70) zum Handrollen von Rauchprodukten mit:
einer rohrförmigen Hülse (51) - vorzugsweise aus Karton, Papier oder Pappe -, welche ausgebildet ist, um am Ende des Zigarettenpapiers (70) direkt in diese eingerollt zu werden, sodass mindestens die Hälfte dessen Länge vom Zigarettenpapier (70) umschlungen ist, und
einem separierbaren zylindrischen Filter (60), vorzugsweise einem Aktivkohlefilter -,
wobei der Innendurchmesser der rohrförmigen Hülse (51) und der Aussendurchmesser des zylindrischen Filters (60), derart ausgebildet sind, dass diese ineinander einschiebbar sind, insbesondere wobei der Innendurchmesser der Hülse (51) im Wesentlichen dem Aussendurchmesser des Filters (60) entspricht,
wobei an der rohrförmigen Hülse (51) an ihrer dem Rauchmaterial zugeordneten Seite im Inneren ein Ringelement (52) ausgebildet ist, welches einen Anschlag für das Einschieben des zylindrischen Filters (60), vorzugsweise wobei das Ringelement (52) aus Keramik ausgebildet ist.

12. Rauchwaren-Filterset nach Anspruch 11, wobei die rohrförmige Hülse (51) eine Länge von 15mm bis 30mm aufweist und/oder einen Aussendurchmesser von 5mm bis 10mm aufweist und/oder eine Wandstärke von 0.5mm bis 1mm, vorzugsweise wobei deren Material luftundurchlässig ist, insbesondere wobei die Hülse (51) gleich lang oder kürzer ist als der zylindrische Filter (60), sodass dieses im eingeschobenen Zustand über die Hülse hinausragt.

13. Rauchwaren-Filterset nach Anspruch 11 oder 12, wobei der zylindrische Filter (60) ein mit einer Hülse (51) aus Papier, Karton oder Pappe gebildet ist, welche an beiden Enden mit einer perforierten bzw. luftdurchlässigen Kappe verschlossen ist, und im Inneren ein Filtermaterial aufweist, insbesondere mit einer Länge von 15mm bis 40mm und/oder einem Durchmesser von 5mm bis 10mm.

14. Rauchwaren-Filterset nach Anspruch 11,12 oder 13, wobei das Ringelement (52) einen Aussendurchmesser hat, welcher dem Innendurchmesser der rohrförmigen Hülse (51) entspricht und in dieser fixiert, insbesondere eingeklebt, ist und/oder das Ringelement (52) eine Wandstärke von 1mm bis 3mm aufweist und/oder eine Breite von 2mm bis 5mm aufweist, vorzugsweise wobei das Ringelement (52) aus Karton oder Keramik oder einem anderen nichtbrennbaren Material ausgebildet ist.
